# EUROPÄISCHE PATENTSCHRIFT

(11) **EP 2 667 975 B1**
(45) Veröffentlichungstag und Bekanntmachung des Hinweises auf die Patenterteilung: **07.11.2018**
(21) Anmeldenummer: 12705968.1
(22) Anmeldetag: 25.01.2012
(51) Int. Cl.: B05B 1/30, B65D 83/14, B65D 83/20, B65D 83/44

(54) **VARIABLER SPRÜHKOPF**
VARIABLE SPRAY HEAD
TÊTE DE PULVÉRISATION VARIABLE

(30) Priorität: 28.01.2011 DE 102011009627
(43) Veröffentlichungstag der Anmeldung: 04.12.2013
(73) Patentinhaber: Peter Kwasny GmbH, 74831 Gundelsheim (DE)
(72) Erfinder: KWASNY, Hans-Peter, 74074 Heilbronn (DE)
(74) Vertreter: Schöneborn, Holger
(86) Internationale Anmeldenummer: PCT/EP2012/000326
(87) Internationale Veröffentlichungsnummer: WO 2012/100941

(56) Entgegenhaltungen:
- EP-A1- 1 384 688
- DE-U1-202005 007 242
- FR-A5- 2 182 546
- GB-A- 1 445 029
- US-A- 3 176 888
- US-A- 3 363 968
- US-A- 3 638 867
- US-A- 3 863 816
- US-A1- 2007 125 879

## Beschreibung

Die Erfindung betrifft einen Sprühkopf für eine Sprühdose zum Aufsetzen auf ein Ventil mit innenliegendem Ventilsitz, wobei der Sprühkopf einen koaxial zur Längsachse der Sprühdose verlaufenden rohrförmigen Hohlzylinder aufweist, welcher mit dem Ventil koppelbar ist und durch den ein Durchgang für das in der Sprühdose befindliche Sprühgut verläuft, wobei der Durchgang in einer in radialer Richtung weisenden Austrittsdüse mündet und der Hohlzylinder an seinem ventilseitigen Ende auf einer seiner Längsseiten eine Ausnehmung aufweist, so dass bei Betätigung des Sprühkopfes ein Eintreten des Sprühguts durch die Ausnehmung in den Hohlzylinder möglich ist.

Sprühdosen haben für viele Anwendungsbereiche eine weite Verbreitung gefunden. Unter anderem werden Sprühdosen auch zum Versprühen von Lacken eingesetzt, wobei sie eine vergleichbar einfach zu handhabende und preiswerte Alternative zu Lackspritzgeräten darstellen. Mittlerweile kommen Lacksprühdosen immer häufiger auch im professionellen Bereich zum Einsatz. Im Do-it-yourself-Bereich haben sich Lacksprühdosen schon seit langer Zeit durchgesetzt. Daneben werden Lacksprühdosen teilweise auch von Künstlern verwendet.

Häufig ist es für den Nutzer wünschenswert, die Lackausbringrate in einfacher Weise zu verringern oder zu vergrößern oder das Sprühbild zu verändern. So kann beispielsweise eine hohe Lackausbringrate nützlich sein, wenn große Flächen einheitlich besprüht werden sollen, bei kleineren Flächen oder diffizileren Lackiertätigkeiten kann es jedoch sinnvoll sein, die Ausbringrate möglichst niedrig zu halten, um den Lackiervorgang auf diese Weise besser kontrollieren zu können.

Aus dem Stand der Technik sind bereits Sprühköpfe mit Regulierfunktion bekannt, beispielsweise aus der WO 2005/051802 A1 oder der US 3,407,977. Bei den hier beschriebenen Sprühdosen gelangt das Sprühgut zunächst in den Sprühkopf, bevor innerhalb des Sprühkopfes ein Durchgang für das Sprühgut hinsichtlich der Größe seines Querschnitts eingestellt wird, so dass sich die Ausbringrate entsprechend verändert. Hierbei können jedoch unterschiedliche Probleme auftreten. Zum einen kann sich ein Rückstau im Sprühkopf bilden, wenn das Ventil geschlossen wird. Eine undefinierte Menge an Sprühgut, welche nach Ventilschluss im Sprühkopf vor dem Regelmechanismus verbleibt, entweicht bei erneuter Betätigung des Ventils unkontrolliert aus dem Sprühkopf, dies kann zu unkontrolliertem Materialaustritt in Form eines "Spuckens" oder "Stotterns" führen.

Ein weiteres Problem besteht darin, dass bei vollständiger Schließung des Regelmechanismus im Sprühkopf sich eine erhöhte Menge Sprühgut im Sprühkopf ansammelt. Wird nun der Regelmechanismus erneut geöffnet, führt auch dies zu einem Spucken des Sprühkopfes. Wenn ein Treibgas mit einem hohen Partialdruck verwendet wird, kann sogar der Sprühkopf vom Ventil abspringen.

Ein weiteres Problem, das sich durch das Zurückbleiben von Sprühgut im Sprühkopf ergibt, ist das Verkleben des Regelmechanismus. Gerade bei Verwendung der Sprühdose für Lacke kann dieses Problem auftreten, da der Lack aushärtet und die beweglichen Teile des Sprühkopfes miteinander verklebt, so dass eine weitere Betätigung des Sprühkopfes oder des Regelmechanismus nur noch schwer möglich ist.

Aus der US 3,863,816 ist ein regelbarer Sprühkopf bekannt, bei dem ein im Sprühkopf angeordneter Stopfen mit mehreren Kanälen unterschiedlicher Querschnittsfläche ausgestattet ist, die sich vom unteren Ende des Stopfens in der Seitenwand nach oben erstrecken. Durch Drehen können die einzelnen Kanäle mit einem weiteren Kanal in Kontakt gebracht werden, der mit der Austrittsöffnung in Verbindung steht. Auf diese Weise soll eine in der US 3,176,888 beschriebene Technik verbessert werden, bei welcher entsprechende Kanäle im Boden des Stopfens vorgesehen sind. Anders als gemäß der Erfindung ist der Sprühkopf aber für Ventile mit einem Ventilschaft (männliche Ventile) vorgesehen; darüber hinaus erlaubt das Vorsehen von einzelnen Kanälen keine stufenlose Verstellung der Ausbringrate.

Aus DE 20 2005 007242 U ist ein regelbarer Sprühkopf bekannt, der zum Aufsetzen auf ein Ventil mit innenliegendem Ventilsitz geeignet ist. Allerdings erlaubt auch hier das Verstellelement des Sprühkopfs keine stufenlose Verstellung der Ausbringrate.

Ausgehend vom vorbeschriebenen Stand der Technik stellt sich daher die Aufgabe, einen Sprühkopf zur Verfügung zu stellen, der die geschilderten Probleme löst, gleichwohl jedoch eine problemlose Regulierung der Ausbringrate ermöglicht.

Diese Aufgabe wird erfindungsgemäß gelöst durch einen Sprühkopf für eine Sprühdose zum Aufsetzen auf ein Ventil mit innenliegendem Ventilsitz, wobei der Sprühkopf einen koaxial zur Längsachse der Sprühdose verlaufenden rohrförmigen Hohlzylinder aufweist, welcher mit dem Ventil koppelbar ist und durch den ein Durchgang für das in der Sprühdose befindliche Sprühgut verläuft, wobei der Durchgang in einer in radialer Richtung weisenden Austrittsdüse mündet und der Hohlzylinder an seinem ventilseitigen Ende auf einer seiner Längsseiten eine Ausnehmung aufweist, so dass bei Betätigung des Sprühkopfes ein Eintreten des Sprühguts durch die Ausnehmung in den Hohlzylinder möglich ist, und wobei durch den Durchgang des Hohlzylinders ein verdrehbarer Regulierungsstift verläuft, wobei der Außendurchmesser des Regulierungsstiftes an seinem ventilseitigen Ende dem Innendurchmesser des Durchgangs im Hohlzylinder entspricht und der Regulierungsstift an seinem ventilseitigen Ende auf einer seiner Längsseiten eine Aussparung aufweist, die, wenn die Aussparung mit der Ausnehmung im Hohlzylinder in Deckung ist, den Eintritt des Sprühguts in den Durchgang ermöglicht, wobei der Regulierungsstift an seinem dem Ventil abgewandten Ende mit einem von außen zugänglichen, drehbaren Regler in Verbindung steht.

Im Gegensatz zu einem Sprühkopf, wie er beispielsweise in der US 3,407,977 beschrieben wird, handelt es sich bei dem erfindungsgemäßen Sprühkopf um einen Sprühkopf, der mit einem Ventil mit innenliegendem Ventilsitz kombiniert wird. Solche Ventile werden auch weibliche Ventile genannt. Weibliche Ventile weisen keinen nach oben stehenden Ventilstem, sondern einen innenliegenden Ventilsitz auf, wobei der Sprühkopf auf das Ventil aufgesteckt wird. Der Sprühkopf weist mittig einen koaxial zur Längsachse des Behälters verlaufenden Stem oder Hohlzylinder auf, der innen hohl ist und durch den das Sprühgut strömen kann. Im weiteren Verlauf gelangt das Sprühgut vom in axialer Richtung verlaufenden Stem in einen seitlich, d. h. in radialer Richtung verlaufenden Sprühkanal, der in einer Austrittsdüse mündet. Durch die Austrittsdüse gelangt das Sprühgut sowie ggf. das Treibmittel schließlich in die Umgebung. Der radial verlaufende Sprühkanal sowie der innen hohle, in axialer Richtung verlaufende Hohlzylinder bilden insgesamt einen Durchgang durch den Sprühkopf für das Sprühgut.

Das Sprühgut gelangt im Falle der Verwendung eines Sprühkopfes für weibliche Ventile häufig über einen Dosierschlitz, auch Messrille genannt, in den Hohlzylinder. Bei dem Dosierschlitz handelt es sich um eine schlitzförmige Ausnehmung am ventilseitigen Ende des Hohlzylinders. Der Dosierschlitz bildet somit in der Regel einen kleinen, in axialer Richtung verlaufenden Schlitz in der Wandung des Hohlzylinders. Bei Betätigung des Sprühkopfes durch Druck auf die meist abgeflachte Oberseite des Sprühkopfes wird der Dosierschlitz durch eine Öffnung in der zum Ventil gehörenden Innendichtung nach unten gedrückt, so dass ein Eindringen von Sprühgut in den Hohlzylinder erfolgt. Beim Loslassen des Sprühkopfes drückt eine Feder im Ventil den Ventilsitz und damit auch den Hohlzylinder wieder nach oben, so dass der Dosierschlitz wieder oberhalb der Innendichtung zu liegen kommt. Ein Eindringen von Sprühgut ist nun nicht mehr möglich.

Erfindungsgemäß wird nun die Menge an Sprühgut reguliert, die durch die Ausnehmung, bei der es sich zumeist um einen in axialer Richtung verlaufenden Dosierschlitz in der Wandung des Hohlzylinders handelt, in den Hohlzylinder eintritt. Hierzu wird ein zusätzlicher Regulierungsstift durch das Innere des Hohlzylinders geführt, wobei der Regulierungsstift an seinem ventilseitigen Ende auf einer Längsseite eine Aussparung aufweist. Die Längsseite verläuft dabei parallel zur Längsachse der Sprühdose. Der Außendurchmesser des Regulierungsstiftes an seinem ventilseitigen Ende, d. h. dem Ende, das bei aufrecht stehender Sprühdose unten ist, entspricht dem Innendurchmesser des Hohlzylinders. Es besteht somit ein jedenfalls teilweiser Formschluss zwischen Innenwandung des Hohlzylinders und Außenwandung des Regulilerungsstiftes, wobei dieser Formschluss zumindest im ventilseitigen Bereich des Regulierungsstiftes bestehen muss, sich aber auch über die gesamte Länge des Hohlzylinders fortsetzen kann. Es ist aber ebenso möglich, dass der Regulierungsstift lediglich an seinem ventilseitigen Ende einen Außendurchmesser aufweist, der dem Innendurchmesser des Hohlzylinders entspricht, während sich in Richtung Regler ein Bereich geringeren Durchmessers anschließt, beispielsweise in Form eines relativ dünn gestalteten Stifts. Wichtig ist lediglich, dass im ventilseitigen Bereich von Hohlzylinder und Regulierungsstift ein Formschluss vorliegt, der durch mehr oder weniger starke Überlappung von Ausnehmung im Hohlzylinder und Aussparung im Regulierungsstift eine Regulierung der Ausbringrate erlaubt. Der Durchtritt von Sprühgut durch den Hohlzylinder ist somit möglich, wenn sich die Ausnehmung im Hohlzylinder und die Aussparung im Regulierungsstift zumindest partiell in Deckung befinden. Sind Ausnehmung und Aussparung vollständig in Deckung, ist die Ausbringrate maximal, überschneiden sich Ausnehmung und Aussparung hingegen gar nicht, tritt nur wenig oder kein Sprühgut aus. Der Regulierungsstift ist um die Längsachse der Sprühdose bzw. des Sprühkopfes verdrehbar. Hierzu wird das dem ventilseitigen Ende des Regulierungsstiftes abgewandte Ende nach außen, d. h. zur Oberseite des Sprühkopfes geführt, wo er von außen zugänglich ist. Die Aussparung im Regulierungsstift kann unterschiedliche Formen aufweisen, wichtig ist jedoch in jedem Fall, dass bei Austrittsstellung, d. h. Deckung von Ausnehmung im Hohlzylinder und Aussparung im Regulierungsstift, ein in axialer Richtung verlaufender Durchgang für das Sprühgut bis hin zu dem Teil des Durchgangs vorliegt, der in radialer Richtung zur Austrittsdüse führt.

Der axiale Durchgang für das Sprühgut kann sich seitlich entlang des Regulierungsstiftes oder auch durch den Regulierungsstift erstrecken. Im ersten Fall erstreckt sich die Aussparung im Regulierungsstift vom ventilseitigen Ende des Regulierungsstiftes bis zum in radialer Richtung zur Austrittsdüse verlaufenden Teil des Durchgangs auf einer Längsseite des Regulierungsstiftes. Der Regulierungsstift weist normalerweise eine im Querschnitt betrachtet kreisförmige Grundform auf, wobei ein Kreissegment ausgeschnitten ist. Mit anderen Worten hat der Regulierungsstift am ventilseitigen Ende im Querschnitt betrachtet die Form eines Kreises mit abgeschnittenem Kreissegment. Wenn die das Kreissegment (den Kreisabschnitt) begrenzende Kreissehne mit dem Durchmesser des Kreises übereinstimmt, ist die Ausnehmung im Querschnitt betrachtet halbkreisförmig, das Kreissegment kann jedoch auch eine geringere Segmenthöhe aufweisen. Wird beim Verdrehen des Regulierungsstiftes die kreissegmentförmige Aussparung in Deckung gebracht mit der Ausnehmung im Hohlzylinder, kann bei Betätigung des Sprühkopfes das Sprühgut durch die Ausnehmung in den durch die Aussparung im Regulierungsstift gebildeten Zwischenraum zwischen Außenseite des Regulierungsstiftes und Innenseite des Hohlzylinders eindringen. Entlang des Regulierungsstiftes gelangt das Sprühgut somit bis zum in radialer Richtung verlaufenden Teil des Durchgangs.

Die Aussparung muss jedoch nicht in jedem Fall im Querschnitt betrachtet die Form eines Kreissegments haben. Es sind auch andere Alternativen denkbar, um einen Zwischenraum zwischen Außenwandung des Regulierungsstiftes und Innenwandung des Hohlzylinders zu erzeugen, so dass Sprühgut in Richtung Austrittsdüse gelangen kann. Beispielsweise kann es sich bei dem ventilseitigen Ende des Regulierungsstiftes um ein längsgeschlitztes Rohr handeln. Wenn Längsschlitz und Ausnehmung im Hohlzylinder miteinander in Deckung sind, kann eine große Menge Sprühgut eintreten, bei Verdrehung des Regulierungsstiftes hingegen überdecken sich die Ausnehmung im Hohlzylinder und das Rohr des Regulierungsstiftes, der Sprühkopf ist somit zumindest weitgehend geschlossen. Selbstverständlich sind auch Zwischenstufen möglich, bei denen ein Teil der Ausnehmung vom Regulierungsstift abgedeckt wird, ein anderer Teil hingegen zugänglich ist. Der Regulierungsstift fungiert letztlich als eine Art Blende für die Ausnehmung im Hohlzylinder. Der Ausdruck "Längsschlitz" ist erfindungsgemäß weit auszulegen und umfasst auch sehr breite Schlitze, so dass beispielsweise der Regulierungsstift an seinem ventilseitigen Ende auch die Form eines in Längsrichtung geschnittenen Rohres hat, beispielsweise eines in Längsrichtung halbierten Rohres. Der Regulierungsstift weist an seinem ventilseitigen Ende in diesem Fall die Form einer in Längsrichtung verlaufenden Rinne auf.

Eine Aussparung in Form eines Kreissegments muss sich nicht unbedingt durchgehend bis zum in radialer Richtung zur Austrittsdüse verlaufenden Teil des Durchgangs auf einer Längsseite des Regulierungsstiftes erstrecken. Möglich ist auch das Vorsehen einer kreissegmentförmigen Aussparung am ventilseitigen Ende des Regulierungsstiftes, an die sich in Richtung Regler eine andersförmige Aussparung anschließt. Hierbei kann es sich z. B. auch um eine Verringerung des Durchmessers des Regulierungsstiftes handeln, d. h. der Regulierungsstift weist am ventilseitigen Ende einen Durchmesser auf, der dem Innendurchmesser des Hohlzylinders entspricht, während sich der Durchmesser in Richtung Regler verringert (bei aufrecht stehender Sprühdose weiter oben). In diesem Bereich liegt somit ein Zwischenraum zwischen Hohlzylinder und Regulierungsstift vor, durch den das Sprühgut strömen kann. Eine weitere Alternative ist eine im Querschnitt betrachtet kreissektorförmige Aussparung im Regulierungsstift.

Der Durchgang für das Sprühgut hin zum in radialer Richtung zur Austrittsdüse verlaufenden Teil des Durchgangs kann sich alternativ auch durch das Innere des Regulierungsstiftes erstrecken. In diesem Fall weist der Regulierungsstift eine seitliche, mit dem in radialer Richtung zur Austrittsdüse verlaufenden Teil des Durchgangs in Deckung bringbare Öffnung auf, wobei sich zwischen der Öffnung und der Aussparung im Regulierungsstift ein Kanal im Inneren des Regulierungsstiftes erstreckt, durch den das Sprühgut hindurchströmen kann. Das Sprühgut gelangt somit bei Betätigung des Sprühkopfes zunächst durch die Aussparung im Regulierungsstift in den im Inneren des Regulierungsstiftes verlaufenden Kanal, durchströmt den Regulierungsstift in Längsrichtung und tritt an der Öffnung wieder aus, von wo aus das Sprühgut in den radialen Teil des Durchgangs gelangt.

Bei der Austrittsdüse kann es sich um einen integralen Bestandteil des Sprühkopfes handeln, häufig ist die Austrittsdüse jedoch reversibel in den Sprühkopf einsteckbar. Bei Bedarf kann über den Austausch der Sprühdose eine Anpassung an das gewünschte Sprühbild erzielt werden, bspw. durch Wahl einer Rundstrahl- oder einer Breitstrahldüse.

Ein wesentlicher Vorteil der Erfindung im Vergleich zu Regelmechanismen aus dem Stand der Technik ist der, dass die Regulierung unmittelbar an der Schnittstelle Ventil/Sprühkopf erfolgt. Auf diese Weise wird ein Rückstau im Sprühkopf vermieden, der, wie oben ausgeführt, zu Spucken, d. h. unkontrolliertem Austritt von Sprühgut aus dem Sprühkopf führen kann. Im Ergebnis wird somit ein besonders gleichmäßiges Sprühergebnis erzielt, was gerade bei Lacksprühdosen von besonderer Bedeutung ist. Durch mehr oder weniger vollständige Überdeckung von Ausnehmung im Hohlzylinder und Aussparung im Regulierungsstift kann der Austritt zwischen 0 (bzw. einer niedrigen Austrittsrate) und 100 % eingestellt werden.

Bei dem drehbaren Regler kann es sich insbesondere um eine kreisförmige Scheibe handeln, die die dem Ventil abgewandte Seite des Sprühkopfes abdeckt. Der drehbare Regler befindet sich bei aufrecht stehender Sprühdose auf der Oberseite des Sprühkopfes. Insbesondere kann der drehbare Regler die Oberseite des Sprühkopfes bilden, auf die Druck ausgeübt wird, um das Ventil zu öffnen. Durch Verdrehen des Reglers wird darüber hinaus die Ausbringrate eingestellt. Dadurch, dass die Regulierung der Ausbringrate durch Verdrehen, die Öffnung des Ventils hingegen durch Drücken erfolgt, wird sichergestellt, dass während der Betätigung des Sprühkopfes keine versehentliche Änderung der Ausbringrate erfolgt. Die Drehbarkeit des Reglers sollte so eingestellt sein, dass einerseits eine Verdrehung für den Benutzer problemlos möglich ist, andererseits jedoch eine unerwünschte selbsttätige Verdrehung praktisch ausgeschlossen wird. Um die Verdrehbarkeit des Reglers weiter zu verbessern, kann dieser an der Außenseite eine Riffelung aufweisen. Möglich ist auch das Vorsehen von Rastmitteln zur Festlegung der Winkelstellung des Reglers.

Um zu verhindern, dass sich der Regler mit dem daran angeformten Regulierungsstift unerwünscht vom Sprühkopf löst, können Mittel zur Festlegung des Regulierungsstiftes bzw. des Reglers am Sprühkopf vorgesehen sein. Eine Möglichkeit besteht etwa darin, dass der Regulierungsstift einen Abschnitt mit vergrößertem Durchmesser aufweist. Diese Verdickung sorgt dafür, dass der Regulierungsstift samt Regler normalerweise im Sprühkopf sicher gehalten wird, gleichwohl jedoch weiterhin verdrehbar ist. Durch Aufwendung eines bestimmten Maßes an Kraft kann der Regulierungsstift jedoch auch aus dem Sprühkopf herausgezogen werden. Umgekehrt erleichtert eine solche Ausführungsform die Montage des erfindungsgemäßen Sprühkopfes.

Neben dem Sprühkopf betrifft die Erfindung auch eine Sprühdose mit einem Dosenkörper, der das Sprühgut sowie ein Treibmittel enthält, einem Ventil mit innenliegendem Ventilsitz sowie einem Sprühkopf wie oben beschrieben. Besondere Bedeutung hat die Erfindung im Bereich von Lack- oder Farbsprühdosen, da es hier in besonderem Maße auf die exakte Dosierung beim Sprühen ankommt. Gleichwohl lassen sich der erfindungsgemäße Sprühkopf bzw. die Sprühdose selbstverständlich auch in anderen Bereichen einsetzen.

Die Erfindung wird anhand der beigefügten Figuren näher erläutert. Es zeigen:
- Figur 1:: eine Schnittzeichnung eines erfindungsgemäßen Sprühkopfes und
- Figuren 2-5:: unterschiedliche Ausführungsformen eines Regulierungsstifts.

In Figur 1 ist der erfindungsgemäße Sprühkopf 1 geschnitten entlang einer Achse dargestellt, die der Längsachse der Sprühdose entspricht. Es handelt sich um einen weiblichen Sprühkopf 1, der auf ein Ventil mit innen liegendem Ventilsitz aufgesteckt wird. Hierzu weist der Sprühkopf 1 mittig einen koaxial zur Längsachse des Behälters verlaufenden Hohlzylinder 2 auf, durch den ein Durchgang 3 für das Sprühgut verläuft. Das Sprühgut gelangt im Weiteren durch den Durchgang 3 bis zum in radialer Richtung verlaufenden Sprühkanal 10, durch den es zur Austrittsdüse 4 strömt.

An seinem ventilseitigen Ende weist der Hohlzylinder 2 eine schlitzförmige Ausnehmung 5 auf. Bei Betätigung des Ventils kann das Sprühgut durch die Ausnehmung 5 in den Durchgang 3 gelangen, während der Hohlzylinder 2 über seinen weiteren Umfang verschlossen ist. In der in Figur 1 gewählten Darstellung befindet sich die schlitzförmige Ausnehmung 5 am Hohlzylinder 2 rechts unten. Die schlitzförmige Ausnehmung 5 ist in der Regel schmal, wobei sich der Schlitz in Längsrichtung, d.h. koaxial zur Längsachse des Behälters erstreckt.

Durch den Durchgang 3 des Hohlzylinders 2 verläuft ein Regulierungsstift 6, dessen Außendurchmesser am ventilseitigen Ende dem Innendurchmesser des Durchgangs 3 im Hohlzylinder 2 entspricht. Auf einer Seite weist der Regulierungsstift 6 eine Aussparung 7 auf. Wird die Aussparung 7 mit der schlitzförmigen Ausnehmung 5 im Hohlzylinder 2 in Deckung gebracht, ist der Durchgang 3 frei für das Sprühgut. Wird der Regulierungsstift 6 jedoch verdreht, so sind Aussparung 7 und Ausnehmung 5 nicht mehr oder nur noch zu einem geringeren Anteil miteinander in Deckung, so dass die Ausbringung an Sprühgut verringert oder sogar ganz gestoppt wird. In der in Figur 1 gewählten Darstellung sind Ausnehmung 5 und Aussparung 7 miteinander in Deckung, d.h. dargestellt ist eine Stellung, bei der Sprühgut in großem Maße ausströmen kann. Würde jedoch der Regulierungsstift 6 beispielsweise um 180° gedreht, so würde der dunkel gezeichnete, feste Teil des Regulierungsstiftes 6 in der in Figur 1 gewählten Darstellung nach rechts gelangen und die Ausnehmung 5 mehr oder weniger vollständig abdecken. Die Ausbringrate an Sprühgut wäre somit erheblich geringer oder gar 0.

Um den Regulierungsstift 6 um seine Längsachse drehen zu können, weist dieser an seinem dem Ventil abgewandten Ende (hier oben) einen Regler 8 auf, bei dem es sich um eine kreisförmige Scheibe handelt, die die dem Ventil abgewandte Seite des Sprühkopfes 1 abdeckt. Die Ausbringrate kann somit durch Verdrehen des Reglers 8 reguliert werden, während die Ausbringung selbst durch einen Druck von oben auf den Regler 8 ausgelöst wird. Damit der Regler 8 zusammen mit dem Regulierungsstift 6 unverlierbar mit dem Sprühkopf 1 gekoppelt ist, weist der Regulierungsstift 6 im der Ventilseite abgewandten Bereich eine Verdickung 9 auf, so dass ein Herausziehen des Reglers 8 mit Regulierungsstift 6 nur unter einem gewissen Kraftaufwand möglich ist.

In Figur 2 wird ein Beispiel für einen Regulierungsstift 6 gemäß der Erfindung gegeben. In diesem Fall ist die Aussparung 7 im Regulierungsstift kreissegmentförmig. Wird also die kreissegmentförmige Aussparung 7 in Deckung mit der Ausnehmung 5 des Hohlzylinders 2 gebracht, so kann Sprühgut ausströmen, wird hingegen die runde Seite des Regulierungsstiftes 6 zur Ausnehmung 5 gedreht, so wird die Ausbringrate minimiert. Darüber hinaus erkennt man, dass sich die Aussparung 7 ungefähr über die halbe Länge des Regulierungsstiftes 6 erstreckt. Bei dieser Ausführungsform muss die Aussparung 7 sich zumindest soweit in Längsrichtung der Sprühdose erstrecken, dass ein Übergang des Sprühgutes zum radial verlaufenden Sprühkanal 10 und somit zur Austrittsdüse 4 möglich ist.

In Figur 3 ist eine alternative Ausführungsform dargestellt, gemäß der die Aussparung 7 nicht kreissegmentförmig ist, stattdessen hat das ventilseitige Ende des Regulierungsstiftes 6 die Form eines längsgeschlitzten Rohres. Im Übrigen entspricht die Wirkungsweise des Regulierungsstiftes der zuvor beschriebenen, d.h. wenn die Aussparung 7 in Deckung mit der Ausnehmung 5 im Hohlzylinder 2 gebracht wird, kann Sprühgut ausströmen und durch die Aussparung 7 bis zum radial verlaufenden Sprühkanal 10 gelangen.

Eine ähnliche Ausführungsform ist in der Figur 4 dargestellt, hier wurde jedoch die Aussparung 7 noch größer gewählt, d.h. der ventilseitige Abschnitt des Regulierungsstiftes hat in noch größerem Maße die Form eines längsgeschlitzten Rohres, wobei anzumerken ist, dass der Längsschlitz im Rohr recht breit gewählt wurde. Der Längsschlitz kann beispielsweise so breit gewählt werden, dass letztlich nur eine Hälfte des Rohres verbleibt.

In Figur 5 schließlich ist eine weitere Ausführungsform dargestellt, bei der der Regulierungsstift 6 am ventilseitigen Ende einen größeren Querschnitt aufweist als in einem sich zum Regler 8 hin anschließenden Abschnitt. Auch hier ist eine Aussparung 7 am ventilseitigen Ende des Regulierungsstiftes 6 vorhanden. Durch diese Aussparung kann Sprühgut weiter in Längsrichtung strömen, wo es in den Bereich des Regulierungsstiftes 6 mit geringerem Durchmesser gelangt, so dass die Weiterleitung bis hin zum radial verlaufenden Sprühkanal 10 gewährleistet ist.

Darüber hinaus erkennt man in sämtlichen Figuren 2 bis 5 den Regler 8, der als kreisförmige Scheibe ausgebildet ist, wobei eine Verdickung 9, d.h. ein Bereich des Regulierungsstiftes 6 mit vergrößertem Querschnitt bewirkt, dass der Regulierungsstift 6 zwar um seine Längsachse verdrehbar, im Übrigen jedoch fest im Sprühkopf 1 sitzt. Bei Aufbietung eines gewissen Maßes an Kraft kann der Regulierungsstift 6 jedoch aus dem Sprühkopf 1 herausgezogen werden.

## Patentansprüche

1. Sprühkopf für eine Sprühdose zum Aufsetzen auf ein Ventil mit innenliegendem Ventilsitz, wobei der Sprühkopf (1) einen koaxial zur Längsachse der Sprühdose verlaufenden rohrförmigen Hohlzylinder (2) aufweist, welcher mit dem Ventil koppelbar ist und durch den ein Durchgang (3) für das in der Sprühdose befindliche Sprühgut verläuft, wobei der Durchgang (3) in einer in radialer Richtung weisenden Austrittsdüse (4) mündet und der Hohlzylinder (2) an seinem ventilseitigen Ende auf einer seiner Längsseiten eine Ausnehmung (5) aufweist, so dass bei Betätigung des Sprühkopfes (1) ein Eintreten des Sprühguts durch die Ausnehmung (5) in den Hohlzylinder (2) möglich ist, **dadurch gekennzeichnet, dass** durch den Durchgang (3) des Hohlzylinders (2) ein verdrehbarer Regulierungsstift (6) verläuft, wobei der Außendurchmesser des Regulierungsstiftes (6) an seinem ventilseitigen Ende dem Innendurchmesser des Durchgangs (3) im Hohlzylinder (2) entspricht und der Regulierungsstift (6) an seinem ventilseitigen Ende auf einer seiner Längsseiten eine Aussparung (7) aufweist, die, wenn die Aussparung (7) mit der Ausnehmung (5) im Hohlzylinder (2) in Deckung ist, den Eintritt des Sprühguts in den Durchgang (3) ermöglicht, wobei der Regulierungsstift (6) an seinem dem Ventil abgewandten Ende mit einem von außen zugänglichen, drehbaren Regler (8) in Verbindung steht.

2. Sprühkopf nach Anspruch 1, **dadurch gekennzeichnet, dass** sich die Aussparung (7) im Regulierungsstift (6) vom ventilseitigen Ende des Regulierungsstiftes (6) bis zum in radialer Richtung zur Austrittsdüse (4) verlaufenden Teil des Durchgangs (10) auf einer Längsseite des Regulierungsstiftes (6) erstreckt.

3. Sprühkopf nach Anspruch 1, **dadurch gekennzeichnet, dass** der Regulierungsstift (6) eine seitliche, mit dem in radialer Richtung zur Austrittsdüse (4) verlaufenden Teil des Durchgangs (10) in Deckung bringbare Öffnung aufweist, wobei sich zwischen der Öffnung und der Aussparung (7) im Regulierungsstift (6) ein Kanal im Inneren des Regulierungsstiftes (6) zur Durchströmung des Sprühgutes erstreckt.

4. Sprühkopf nach einem der Ansprüche 1 bis 3, **dadurch gekennzeichnet, dass** die Aussparung (7) im Regulierungsstift (6) im Querschnitt betrachtet die Form eines Kreissegments hat.

5. Sprühkopf nach einem der Ansprüche 1 bis 3, **dadurch gekennzeichnet, dass** das ventilseitige Ende des Regulierungsstiftes (6) ein längsgeschlitztes Rohr ist.

6. Sprühkopf nach einem der Ansprüche 1 bis 5, **dadurch gekennzeichnet, dass** der drehbare Regler (8) eine kreisförmige Scheibe ist, die die dem Ventil abgewandte Seite des Sprühkopfes (1) abdeckt.

7. Sprühkopf nach Anspruch 6, **dadurch gekennzeichnet, dass** die Scheibe an der Außenseite eine Riffelung aufweist.

8. Sprühkopf nach einem der Ansprüche 1 bis 7, **dadurch gekennzeichnet, dass** der Regulierungsstift (6) über Rastmittel zur Festlegung seiner Winkelstellung verfügt.

9. Sprühdose mit einem Dosenkörper, der das Sprühgut sowie ein Treibmittel enthält, einem Ventil mit innenliegendem Ventilsitz und einem Sprühkopf (1) nach einem der Ansprüche 1 bis 8.

## Claims

1. Spray head for a spray can with the spray head to be placed on a valve having an inner valve seat, wherein said spray head (1) being provided with a tubular hollow cylinder (2) extending coaxially to the longitudinal axis of the spray can, said cylinder being coupleable to the valve and designed to include a passage (3) for the spraying product contained in the spray can, said passage (3) ending in an outlet nozzle (4) pointing in radial direction and said hollow cylinder (2) having an opening (5) on one of its longitudinal sides at its valve-side end so that actuating the spray head (1) allows the product to be sprayed to enter the hollow cylinder (2) through said opening (5), **characterized in that** a rotatable regulating pin (6) extends through the passage (3) in the hollow cylinder (2), the outer diameter of said regulating pin (6) corresponding at its valve-side end to the inside diameter of the passage (3) arranged in the hollow cylinder (2) and said regulating pin (6) having at its valve-side end on one of its longitudinal sides a cutout (7) that, when said cutout (7) coincides with the opening (5) in the hollow cylinder (2), enables sprayed product to enter the passage (3), with the regulating pin (6) at its end facing away from the valve being connected to a rotatable regulator (8) accessible from the outside.

2. Spray head according to claim 1, **characterized in that** the cutout (7) in the regulating pin (6) extends from the valve-side end of the regulating pin (6) to that portion of the passage (10) on one longitudinal side of the regulating pin (6) that leads in radial direction towards the outlet nozzle (4).

3. Spray head according to claim 1, **characterized in that** the regulating pin (6) is provided with a lateral opening capable of being made congruent with the portion of passage (10) leading in radial direction towards the outlet nozzle (4), wherein a channel in the interior of the regulating pin (6) extends between said opening and the cutout (7) in the regulating pin (6) through which sprayed product passes.

4. Spray head according to any one of claims 1 to 3, **characterized in that** the cutout (7) in regulating pin (6) is designed to form a circle segment viewed as a cross sectional representation.

5. Spray head according to any one of claims 1 to 3, **characterized in that** the valve-side end of regulating pin (6) is a longitudinally slotted tube.

6. Spray head according to any one of claims 1 to 5, **characterized in that** the rotatable regulator (8) is a circular disk covering the end of the spray head (1) facing away from the valve.

7. Spray head according to claim 6, **characterized in that** the disk is provided with serrations on its outside.

8. Spray head according to any one of claims 1 to 7, **characterized in that** the regulating pin (6) is provided with detent/ratchet means to secure its angular position.

9. Spray can provided with a can body that contains the sprayed product as well as a propellant, a valve with inside valve seat and a spray head (1) according to any one of claims 1 to 8.

## Revendications

1. Tête de pulvérisation pour un flacon pulvérisateur, destinée à être posée sur une valve comprenant un siège de valve interne, la tête de pulvérisation (1) présentant un cylindre creux de forme tubulaire (2) s'étendant coaxialement à l'axe longitudinal du flacon pulvérisateur, qui peut être accouplé à la valve et à travers lequel s'étend un passage (3) pour la matière à pulvériser se trouvant dans le flacon pulvérisateur, le passage (3) débouchant dans une buse de sortie (4) orientée dans la direction radiale et le cylindre creux (2) présentant un évidement (5) au niveau de son extrémité côté valve, sur l'un de ses côtés longitudinaux, de telle sorte que lors de l'actionnement de la tête de pulvérisation (1), la matière à pulvériser puisse entrer à travers l'évidement (5) dans le cylindre creux (2),
**caractérisée en ce qu'**une goupille de réglage rotative (6) s'étend à travers le passage (3) du cylindre creux (2), le diamètre extérieur de la goupille de réglage (6) au niveau de son extrémité côté valve correspondant au diamètre intérieur du passage (3) dans le cylindre creux (2) et la goupille de réglage (6) présentant un orifice (7) au niveau de son extrémité côté valve, sur l'un de ses côtés longitudinaux, lequel permet à la matière à pulvériser de pénétrer dans le passage (3) lorsque l'orifice (7) est aligné avec l'évidement (5) dans le cylindre creux (2), la goupille de réglage (6) étant en liaison au niveau de son extrémité opposée à la valve avec un régulateur rotatif (8) accessible depuis l'extérieur.

2. Tête de pulvérisation selon la revendication 1, **caractérisée en ce que** l'orifice (7) dans la goupille de réglage (6) s'étend depuis l'extrémité côté valve de la goupille de réglage (6) jusqu'à la partie du passage (10) s'étendant dans la direction radiale vers la buse de sortie (4), sur un côté longitudinal de la goupille de réglage (6) .

3. Tête de pulvérisation selon la revendication 1, **caractérisée en ce que** la goupille de réglage (6) présente une ouverture latérale pouvant être alignée avec la partie du passage (10) s'étendant dans la direction radiale vers la buse de sortie (4), un canal s'étendant entre l'ouverture et l'orifice (7) dans la goupille de réglage (6) à l'intérieur de la goupille de réglage (6) pour permettre le passage de la matière à pulvériser.

4. Tête de pulvérisation selon l'une quelconque des revendications 1 à 3, **caractérisée en ce que** l'orifice (7) dans la goupille de réglage (6), vu en coupe transversale, présente la forme d'un segment de cercle.

5. Tête de pulvérisation selon l'une quelconque des revendications 1 à 3, **caractérisée en ce que** l'extrémité côté valve de la goupille de réglage (6) est un tube fendu dans le sens de la longueur.

6. Tête de pulvérisation selon l'une quelconque des revendications 1 à 5, **caractérisée en ce que** le régulateur rotatif (8) est un disque circulaire qui recouvre le côté de la tête de pulvérisation (1) opposé à la valve.

7. Tête de pulvérisation selon la revendication 6, **caractérisée en ce que** le disque présente une cannelure sur le côté extérieur.

8. Tête de pulvérisation selon l'une quelconque des revendications 1 à 7, **caractérisée en ce que** la goupille de réglage (6) dispose de moyens d'encliquetage pour fixer sa position angulaire.

9. Flacon pulvérisateur comprenant un corps de flacon qui contient la matière à pulvériser ainsi qu'un agent propulseur, une valve avec un siège de valve interne et une tête de pulvérisation (1) selon l'une quelconque des revendications 1 à 8.
